# EUROPÄISCHE PATENTSCHRIFT

(11) **EP 2 725 166 B1**
(45) Veröffentlichungstag und Bekanntmachung des Hinweises auf die Patenterteilung: **14.09.2016**
(21) Anmeldenummer: 13195281.4
(22) Anmeldetag: 21.03.2009
(51) Int. Cl.: E04G 11/28

(54) **Verfahren zum Erstellen von Betonierabschnitten mit Hilfe eines schienengeführten Selbstkletterschalungssystems**
Method for creating concreting sections with the aid of a rail-guided self-climbing formwork system
Procédé de réalisation de sections bétonnées à l'aide d'un système de coffrage auto-grimpant guidé sur des rails

(30) Priorität: 25.03.2008 DE 102008015682
(43) Veröffentlichungstag der Anmeldung: 30.04.2014
(62) Teilanmeldung aus: 09726274.5
(73) Patentinhaber: Peri GmbH, 89264 Weissenhorn (DE)
(72) Erfinder: Schwörer, Artur, 89250 Senden (DE)
(74) Vertreter: Kohler Schmid Möbus Patentanwälte

(56) Entgegenhaltungen:
- WO-A-2007/000137
- WO-A-2007/000139
- FR-A- 2 487 410

## Beschreibung

Die Erfindung betrifft ein Verfahren zum Erstellen von Betonierabschnitten mit Hilfe eines schienengeführten Selbstkletterschalungssystems.

Das eingesetzte Selbstkletterschalungssystem weist zwei in Kletterschuhen geführte Kletterschienen auf, die in eine Gerüsteinheit integriert sind. Die Kletterschuhe sind an einem ausgehärteten Betonierabschnitt bzw. Betonierabschnitten befestigbar, wobei die Kletterschienen in den Kletterschuhen geführt, gehalten und verschiebbar sind.

Derartige Selbstkletterschalungssysteme sind durch die internationalen Patentanmeldungen WO 2007/000139 A1, WO 2007/000136 A1, WO 2007/000134 A1 und WO 2007/000137 A1 bekannt geworden, wie auch durch die FR 2 487 410 A1.

Bei den bekannten schienengeführten Selbstkletterschalungssystemen müssen mindestens zwei Geschoss- oder Betonierabschnitte mit bekannten Schalungssystemen hergestellt werden, bevor die bekannte Selbstkletterschalung eingesetzt werden kann. Dies ist deshalb notwendig, weil die verwendeten Kletterschienen in Kletterschuhen geführt, gehalten und verfahren werden, die an unterschiedlichen Betonierabschnitten befestigt sind. Für die Umsetzung der Kletterschuhe von einem Betonierabschnitt zu einem anderen Betonierabschnitt benötigt man zusätzlich eine großflächige Gerüsteinheit, damit man die einzelnen für einen Klettervorgang notwendigen Arbeiten ohne Kraneinsatz durchführen kann.

Wie z.B. aus der WO 2007/000139 A1 bekannt, muss beim Einsatz eines Selbstkletterschalungssystem aufgrund der Länge der Kletterschienen zunächst eine Gebäudehöhe erreicht werden, die ausreicht, damit die unteren freien Enden der Kletterschienen nicht mit dem Boden auf dem der erste Betonierabschnitt errichtet wird, oder einer Geschoßdecke die unterhalb des ersten Betonierabschnitts errichtet sein kann, kollidieren. Es müssen daher üblicherweise zunächst zwei Geschoße fertiggestellt werden, um das Selbstkletterschalungssystem einsetzen zu können. Die Länge der Kletterschienen wird dabei durch die Höhe der zu fertigenden Geschoße, bzw. Betonierabschnitte, und die Notwendigkeit des Vorhandenseins einer Nachlaufbühne bei höher liegenden Betonierabschnitten bestimmt. Die Länge der Kletterschienen ist also wesentlich größer als die Höhe des zu erstellenden Betonierabschnitts.

Aufgabe der Erfindung ist es, ein Verfahren zum Erstellen von Betonierabschnitten mit Hilfe eines schienengeführten Selbstkletterschalungssystems anzugeben, das einem erweiterten Einsatzbereich zugänglich ist.

Diese Aufgabe wird erfindungsgemäß durch ein Verfahren mit den in Patentanspruch 1 angegebenen Merkmalen gelöst. Die abhängigen Patentansprüche stellen bevorzugte Ausführungsformen des erfindungsgemäßen Verfahrens dar.

Mit dem erfindungsgemäßen Verfahren ist es aufgrund einer derartigen Ausgestaltung der Kletterschienenmöglich, den Klettervorgang mit kürzeren Kletterschienen durchzuführen, ohne dass damit ein erhöhtes Sicherheitsrisiko entsteht. Für einen sicheren Selbstklettervorgang müssen die mindestens zwei parallel und voneinander beabstandet verlaufenden Kletterschienen immer mindestens jeweils in zwei übereinander angeordneten Kletterschuhen gehalten sein, und beim Klettervorgang selbst müssen die Kletterschienen über an ihnen angebrachten Kletterschienen-Verlängerungsstücke in weitere dritte Kletterschuh-Paare einfahren und dort gehalten werden, bevor man die ersten von drei übereinander angeordneten Kletterschuh-Paare abbaut, um diese beispielsweise erneut als vierte Kletterschuhe über den dritten Kletterschuhen einzusetzen. Für diesen Klettervorgang muss die jeweilige Kletterschiene eine Mindestlänge aufweisen, die deutlich größer als eine zu betonierende Geschosshöhe ist. Mit dem Einsatz von Kletterschienen-Verlängerungsstücken kann man die eigentlichen Kletterschienen so stark verkürzen, dass sie einen zu erstellenden Betonierabschnitt in ihrer Gesamtlänge nicht mehr überragen, d.h. dass die Kletterschienen im Wesentlichen eine Länge aufweisen, die der Höhe des ausgehärteten Betonierabschnitts entspricht, an dem die Kletterschienen über Kletterschuhe befestigt sind.

Dies bedeutet, dass das erfindungsgemäße Verfahren mit der verkürzten Kletterschiene bzw. dem Kletterschienen-Paar schon nach der Fertigstellung eines ersten Geschosses oder eines ersten Betonierabschnitts eingesetzt werden kann.

Erfindungsgemäß werden zumindest an den unteren freien Enden der Kletterschienen Kletterschienen-Verlängerungsstücke lösbar und/oder verschwenkbar befestigt, die eine kürzere Länge als die Kletterschienen aufweisen.

Das erfindungsgemäße Selbstkletterschalungssystem kann bereits nach Fertigstellung eines ersten Betonierabschnitts eingesetzt werden.

Dazu sind die Kletterschienen-Verlängerungsstücke vorteilhaft zunächst an den unteren freien Enden der Kletterschienen verschwenkt befestigt. Die Kletterschienen sind so kurz gewählt, dass sie im Wesentlichen eine Länge aufweisen, die der Höhe des Betonierabschnitts entspricht. Die unteren freien Enden der Kletterschienen kollidieren dann nicht mit dem Boden auf dem der erste Betonierabschnitt errichtet wird oder einer Geschoßdecke, die unterhalb des ersten Betonierabschnitts errichtet sein kann. Ist eine ausreichende Geschoßhöhe erreicht, dann werden die Kletterschienen-Verlängerungsstücke lösbar und/oder verschwenkbar an den unteren freien Enden der Kletterschienen befestigt, so dass z.B. eine Nachlaufbühne daran vorgesehen werden kann.

Für einen weiteren Klettervorgang können nach Fertigstellung des zweiten Betonierabschnitts zwei Kletterschienen-Verlängerungsstücke mit den freien oberen Enden der Kletterschienen biegesteif verbunden werden, damit die Kletterschienen bei einem Klettervorgang in Kletterschuhe, d.h. in zweite untere und zweite obere Kletterschuhen, eingeschoben werden können, die am zuletzt erstellten und ausgehärteten (oberen) Betonierabschnitt angebracht wurden. Die oberen Kletterschienen-Verlängerungsstücke weisen eine kürzere Länge auf, als die Kletterschienen. Gleichzeitig wird aber dann auch die Kletterschiene bzw. die Kletterschienen noch in zwei darunter liegenden Kletterschuhen gehalten, so dass der Klettervorgang selbst mit großen Sicherheitsvorgaben erfolgen kann.

Für einen neuen Betoniervorgang werden Kletterschienen-Verlängerungsstücke dann vom oberen Ende der Kletterschienen wieder abgenommen, wenn die Kletterschienen jeweils in zwei übereinander befestigten Kletterschuh-Paaren geführt gehalten sind. Somit kann mit diesen Maßnahmen ein schienengeführtes Selbstkletterschalungssystem eingesetzt werden, das bei einem Betoniervorgang mit seinen Kletterschienen einen Betonierabschnitt oder ein erstelltes Geschoss nicht mehr überragt. Dabei weisen die Kletterschienen im Wesentlichen eine Länge auf, die der Höhe eines zu erstellenden Betonierabschnitts entspricht, bzw. kürzer als die Höhe eines zu erstellenden Betonierabschnitts ist.

Nach der Erfindung sind die Kletterschienen-Verlängerungsstücke kürzer als die Höhe eines zu erstellenden Betonierabschnitts. Damit erreicht man einerseits eine gewünschte Handlichkeit und andererseits ist über die Länge der Kletterschienen-Verlängerungsstücke sichergestellt, dass bei jedem Klettervorgang die derart verlängerte Kletterschiene den nächsten Kletterschuh sicher erreicht und dort gehalten werden kann. Bevorzugt ist in diesem Zusammenhang die Länge der Kletterschienen-Verlängerungsstücke länger oder gleich dem halben Abstand von zwei unmittelbar übereinander angeordneten Kletterschuhen.

Sind die Kletterschienen-Verlängerungsstücke über Absteckbolzen mit den freien Enden der Kletterschienen verbunden, so kann mit einfachen konstruktiven Mitteln eine biegesteife Verbindung zwischen den freien Kletterschienenenden und den Kletterschienen-Verlängerungsstücken hergestellt werden. Gleichzeitig kann eine derartige Verbindung schnell und einfach wieder gelöst werden, weil nach jedem abgeschlossenen Klettervorgang die Kletterschienen-Verlängerungsstücke von den Kletterschienen wieder abgenommen werden müssen, damit die Außenschalung und/oder die Innenschalung in eine Position gebracht werden kann, in der der neu zu erstellende Betonierabschnitt hergestellt werden soll.

Vorteilhaft ist es, wenn jedes Kletterschienen-Verlängerungsstück über zwei Absteckbolzen mit einem freien Ende einer Kletterschiene verbunden werden. Mit dieser Maßnahme kann einerseits eine gelenkige Verbindung hergestellt werden, soweit nur ein Absteckbolzen eingesetzt wird und werden zwei Absteckbolzen zur Verbindung einer Kletterschiene mit einem Kletterschienen-Verlängerungsstück beabstandet voneinander eingesetzt, so entsteht zwischen der Kletterschiene und dem Kletterschienen-Verlängerungsstück eine biegesteife Verbindung.

Ein vereinfachter Aufbau des erfindungsgemäßen schienengeführten Selbstkletterschalungssystems ist dann gewährleistet, wenn die Kletterschienen wie auch die Kletterschienen-Verlängerungsstücke aus zwei Profilschienen aufgebaut sind, die über Tragbolzen und gegebenenfalls über Abstandshalter, Verbindungsbolzen voneinander beabstandet zusammengehalten sind. Dies hat den Vorteil, dass man in bzw. an derartig aufgebaute Kletterschienen einfach Kletterschienen-Verlängerungsstücke ankoppeln kann und gleichzeitig lässt sich die in der Kletterschiene vorgesehene Anordnung von einer Abfolge von Tragbolzen in einem Kletterschienen-Verlängerungsstück lückenfrei fortführen.

Das schienengeführte Selbstkletterschalungssystem weist eine Gerüsteinheit auf, an der eine Arbeitsbühne und eine Nachlaufbühne ausgebildet ist. Die Kletterschienen sind in die Gerüsteinheit integriert. Im Zusammenhang mit den erfindungsgemäß verkürzten Kletterschienen ist es ausreichend, dass die Gerüsteinheit ausschließlich eine Arbeitsbühne und eine Nachlaufbühne aufweist. Auf eine Zwischenbühne, wie im Stand der Technik, kann bei der erfindungsgemäßen Ausgestaltung des Selbstkletterschalungssystems verzichtet werden. Damit wird das gesamte schienengeführte System erheblich vereinfacht.

Auf der Arbeitsbühne ist vorteilhafter Weise eine verfahrbare Außen- oder Innenschalung vorgesehen. Diese Außen- oder Innenschalung kann bei Bedarf auf der Arbeitsbühne so verfahren werden, dass man einerseits auf der Arbeitsbühne Kletterschuhe an einem ausgehärteten Betonierabschnitt einfachst befestigen oder abmontieren kann und andererseits kann die Außen- oder Innenschalung auf der Arbeitsbühne in eine Position verfahren werden, in der ein weiterer Betonierabschnitt hergestellt werden kann.

Auf die Kletterschuhe sind Kletterzylinder aufsetzbar, so dass mit Hilfe dieser Kletterzylinder die gesamte Gerüsteinheit an erstellten Betonierabschnitten nach oben und bei Bedarf sogar nach unten geschoben werden kann. Ist ein Klettervorgang abgeschlossen, so können die Kletterzylinder von den Kletterschuhen abgenommen werden und auf einer höheren oder niedrigeren Position erneut auf Kletterschuhen aufgesetzt werden. Die aufgesetzten Kletterzylinder greifen jeweils über eine Klinke, die am freien Ende eines Kletterzylinders ausgebildet ist, in Tragbolzen der Kletterschienen bzw. der Kletterschienen-Verlängerungsstücke. Werden die Kletterzylinder ausgefahren, so werden die Kletterschienen mit den Kletterschienen-Verlängerungsstücken zusammen mit der gesamten Gerüsteinheit verfahren.

Erfindungsgemäß sind in einer bevorzugten Ausgestaltung der Erfindung an unteren freien Enden der Kletterschienen-Verlängerungsstücke, die mit anderen gegenüberliegenden Enden gelenkig mit den unteren freien Enden der Kletterschienen verbunden sind, Teile einer Nachlaufbühne vorgesehen. Dies hat den Vorteil, dass eine Nachlaufbühne auch schon am ersten Betonierabschnitt an die Gerüsteinheit angebaut werden kann. Wird der Klettervorgang am ersten Betonierabschnitt eingeleitet, so liegt die Nachlaufbühne noch auf dem Untergrund, auf dem auch der erste Betonierabschnitt erstellt wurde, auf und mit fortlaufendem Klettervorgang verschwenken sich die Kletterschienen-Verlängerungsstücke mit den daran befestigten Teilen der Nachlaufbühne an den erstellten ersten Betonierabschnitt und die Nachlaufbühne richtet sich von selbst auf.

Weitere Vorteile ergeben sich aus der Beschreibung der beigefügten Zeichnung. Ebenso können die vorstehend genannten und die noch weiter aufgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter.

Die Erfindung ist in der Zeichnung dargestellt und wird anhand von Ausführungsbeispielen in der Zeichnung näher erläutert.

Es zeigt:
- Fig. 1: eine Seitenansicht eines schienengeführten Selbstkletterschalungssystems, das auf einer Arbeitsbühne eine Außenschalung trägt, die entlang von Betonierabschnitten mit der Hilfe des schienengeführten Selbstkletterschalungssystems verschoben werden kann;
- Fig. 2: zeigt eine vergrößerte Seitenansicht von Teilen aus der Fig. 1;
- Fig. 3: eine Kletterschiene und ein Kletterschienen-Verlängerungsstück in räumlicher Darstellung, wie sie zusammensetzbar sind;
- Fig. 4: ein erfindungsgemäßes Kletterschienen-Verlängerungsstück in räumlicher Darstellung;
- Fig. 5: ein erfindungsgemäßes Kletterschienen-Verlängerungsstück in einer Vorderansicht;
- Fig. 6: eine Abfolge von Klettervorgängen unterteilt in Kletterabfolgen a) bis e) mit einem erfindungsgemäßen schienengeführten Selbstkletterschalungssystem, das auf einer Arbeitsbühne eine Innenschalung trägt; und
- Fig. 7: eine Abfolge von Klettervorgängen mit einem erfindungsgemäßen schienengeführten Selbstkletterschalungssystem in einer Kletterabfolge a) bis d) mit einer Arbeitsbühne, die eine Außenschalung trägt und einer Gerüsteinheit, die zusätzlich eine Nachlaufbühne aufweist.

In den Figuren der Zeichnung ist das erfindungsgemäße schienengeführte Selbstkletterschalungssystem stark schematisiert dargestellt und die einzelnen Merkmalsgruppen sind nicht maßstäblich zu verstehen.

Fig. 1 zeigt mit 10 ein schienengeführtes Selbstkletterschalungssystem, das in einer Gerüsteinheit eine Arbeitsbühne 12 aufweist, auf der eine Außenschalung 13 aufgestellt ist. Die Außenschalung 13 ist auf der Arbeitsbühne 12 in Pfeilrichtungen 14 verfahrbar. In die Gerüsteinheit ist auch eine Nachlaufbühne 16 integriert, die wie die Arbeitsbühne 12 an einer Kletterschiene 18 befestigt ist. Von dem schienengeführten Selbstkletterschalungssystem 10 ist in der Figur nur eine Seitenansicht gezeigt, die eine weitere Kletterschiene 18 verdeckt, die parallel zur gezeigten Kletterschiene 18 und beabstandet von der Kletterschiene 18 verläuft. Somit wird die Gerüsteinheit über Kletterschienen 18 zusammengehalten (Stand der Technik).

Auf der Kletterschiene 18 ist am oberen freien Ende ein erstes Kletterschienen-Verlängerungsstück 20 aufgesetzt und am unteren freien Ende der Kletterschiene 18 ist ein zweites Kletterschienen-Verlängerungsstück 22 befestigt. Die Kletterschiene 18 ist in Kletterschuhen 24, 26 geführt und verschiebbar gehalten. Auf den Kletterschuh 26 ist ein Kletterzylinder 28 aufgesetzt, der an seinem freien Ende eine Klinke 30 aufweist, die einen Tragbolzen 32 des ersten Kletterschienen-Verlängerungsstücks 20 untergreift. Tragbolzen 32 sind entlang des ersten Kletterschienen-Verlängerungsstücks 20 und entlang des zweiten Kletterschienen-Verlängerungsstücks 22 und entlang der Kletterschiene 18 in vorgesehenen Abständen ausgebildet. Die Kletterschuhe 24, 26 weisen in bekannter Weise ebenfalls Klinken auf, die die Tragbolzen 32 untergreifen und die Kletterschienen 18 bzw. die Kletterschienen-Verlängerungsstücke 20 in Position halten können. Das gesamte schienengeführte Selbstkletterschalungssystem wird über die Klinken in den Kletterschuhen 24, 26 gehalten, auf denen entsprechende Tragbolzen 32 der Kletterschiene 18 oder des Kletterschienen-Verlängerungsstücks 20 aufliegen.

Kletterschuhe 34, 36 sind über Ankerstellen 38 an einem Betonierabschnitt befestigt. In der Figur ist ein erster Betonierabschnitt 40, ein zweiter Betonierabschnitt 42 und ein dritter Betonierabschnitt 44 gezeigt. Die Betonierabschnitte 40, 42, 44 sind ausgehärtet und können die Last eines schienengeführten Selbstkletterschalungssystems 10 tragen. In den Betonierabschnitten, 40, 42, 44 sind Ankerstellen 38 vorgesehen, über die Kletterschuhe für das schienengeführte Selbstkletterschalungssystem 10 befestigt werden können. In der Figur sind auch noch Deckenabschnitte 45, 46, 47 angedeutet, die die jeweiligen Betonierabschnitte auf einer Seite begrenzen. Es versteht sich, dass zur Erstellung eines Betonierabschnitts 40, 42, 44 jeweils auch eine Innenschalung entsprechend zu der in der Figur gezeigten Außenschalung 13 aufgestellt wird. Die Deckenabschnitte 45, 46, 47 werden mit bekannten in der Figur nicht dargestellten Deckenschalungssystemen hergestellt.

Figur 2 zeigt in Seitenansicht in vergrößerter Darstellung Ausschnitte aus dem zweiten Betonierabschnitt 42 und dem dritten Betonierabschnitt 44 von Figur 1. Der Deckenabschnitt 46 ist angedeutet. In den Ankerstellen 38 des zweiten und dritten Betonierabschnitts 42, 44 sind Kletterschuhe 26 und 34 befestigt. Auf den Kletterschuh 26 ist in bekannter Weise ein Kletterzylinder 28 aufgesetzt, der mit der Klinke 30 einen Tragbolzen 32 des ersten Kletterschienen-Verlängerungsstücks 20 untergreift. Entlang des ersten Kletterschienen-Verlängerungsstücks 20 und entlang der Kletterschiene 18 sind Tragbolzen 32 vorgesehen, die alle von Klinken in den Kletterschuhen 26 und 38 untergriffen werden können.

Das erste Kletterschienen-Verlängerungsstück 20 ist über ein Verbindungsstück 48 in das freie Ende der Kletterschiene 18 eingeschoben und über Absteckbolzen 50 ist das erste Kletterschienen-Verlängerungsstück 20 mit der Kletterschiene 18 biegesteif verbunden.

Die Kletterschiene 18 trägt auch die Arbeitsbühne 12, auf der die Außenschalung 13 verfahrbar befestigt ist.

Figur 3 zeigt in räumlicher Darstellung die Kletterschiene 18 und ein erstes Kletterschienen-Verlängerungsstück 20, wie sie im schienengeführten Selbstkletterschalungssystem 10 eingesetzt werden. Die Kletterschiene 18 ist aus zwei U-Profilen zusammengesetzt. Tragbolzen 32 halten die U-Profile auf einer Seite zusammen. Die Länge der Tragbolzen 32 bestimmt auch die Beabstandung der beiden U-Profile voneinander. Über die gesamte Länge der Kletterschiene 18 sind die Tragbolzen 32 in vorgegebenen Abständen mit den U-Profilen verschraubt.

Das erste Kletterschienen-Verlängerungsstück 20 kann über das Verbindungsstück 48 in das freie Ende der Kletterschiene 18 eingeschoben werden und dort mit den Absteckbolzen 50 biegesteif mit der Kletterschiene 18 verbunden werden. Über Federstifte 51 können die Absteckbolzen 50 gesichert werden. Verbindungsbolzen 52 verbinden gegenüberliegend zu den Tragbolzen 32 die sich gegenüberliegenden U-Profile. Die Verbindungsbolzen 52 können den Tragbolzen 32 entsprechen und gewährleisten die gleiche Beabstandung der U-Profile voneinander, wie sie durch die Tragbolzen 32 vorgegeben ist..

Figur 4 zeigt eine weitere räumliche Ansicht des ersten Kletterschienen-Verlängerungsstücks 20. Über das Verbindungsstück 48 erfolgt die Ankopplung an eine Kletterschiene und über die Absteckbolzen 50 wird das erste Kletterschienen-Verlängerungsstück 20 biegesteif mit einer Kletterschiene verbunden. Mit den Federstiften 51 werden die Absteckbolzen 50 gesichert. Die in der Figur gezeigten Tragbolzen 32 können von Klinken der Kletterschuhe bzw. der Kletterzylinder untergriffen werden.

Figur 5 zeigt eine Vorderansicht des ersten Kletterschienen-Verlängerungsstücks 20. Dabei sind die Tragbolzen 32 sichtbar und am Verbindungsstück 48 sind die Absteckbolzen 50 eingesteckt und mit Federstiften 51 gesichert.

Figur 6 zeigt stark schematisiert eine Abfolge eines Klettervorgangs mit dem schienengeführten Selbstkletterschalungssystem. Im Darstellungsabschnitt a) sind zwei Betonierabschnitte 40 und 42 gezeigt. Der erste Betonierabschnitt 40 wurde mit einer bekannten Wandschalung hergestellt und nachdem der erste Betonierabschnitt 40 ausgehärtet ist werden die Kletterschuhe 24 und 26 am ersten Betonierabschnitt 40 montiert. Anschließend wird die Kletterschiene 18 in die Kletterschuhe 24 und 26 eingesetzt. Dabei halten die Kletterschuhe 24, 26 die Kletterschiene 18 und die damit verbundene Gerüsteinheit, die auf einer Arbeitsbühne 12 eine Innenschalung 13' verfahrbar hält. Mit dieser Innenschalung 13' wurde der Betonierabschnitt 42 betoniert und nach ausgehärtetem Betonierabschnitt 42 wurde die Innenschalung 13' in die gezeigte Stellung verfahren und die Kletterschuhe 34, 36 wurden montiert. Ebenfalls wurde auf die Kletterschiene 18 das erste Kletterschienen-Verlängerungsstück 20 aufgesetzt und mit der Kletterschiene 18 biegesteif verbunden. Auf den Kletterschuh 26 wurde ein Kletterzylinder 28 aufgesetzt, der im eingefahrenen Zustand mit seiner Klinke einen Tragbolzen des ersten Kletterschienen-Verlängerungsstücks 20 untergreift.

Wird nun der Klettervorgang mit dem schienengeführten Selbstkletterschalungssystem gestartet (Darstellungsabschnitt b)) und der Kletterzylinder 28 ausgefahren, so fährt das freie Ende des ersten Kletterschienen-Verlängerungsstücks 20 nach mehreren Zylinderhüben in den Kletterschuh 34 so weit ein, bis die Klinke des Kletterschuhs 34 einen Tragbolzen des ersten Kletterschienen-Verlängerungsstücks 20 untergreifen und halten kann. Alternativ kann auch der Kletterschuh 24, 26 bei einem Klettervorgang das gesamte Gerüst halten, während der Kletterzylinder 28 für einen neuen Kletterschuh eingefahren wird.

Grundsätzlich kann das Gewicht des gesamten Selbstkletterschalungssystems alleine von Klinken der Kletterschuhpaare 24 oder 26 oder 34 sicher aufgenommen werden. Eine sichere Führung der Kletterschienen 18 erfolgt immer über zwei Kletterschuhpaare, die in vertikaler Richtung übereinander liegen. Der Kletterzylinder 28 kann dann eingefahren und derart erneut so in Position gebracht werden, dass die Klinke des Kletterzylinders 28 erneut einen Tragbolzen des ersten Kletterschienen-Verlängerungsstücks 20 oder der Kletterschiene 18 untergreifen kann. Wird anschließend der Kletterzylinder 28 erneut ausgefahren, so klettert das gesamte schienengeführte Selbstkletterschalungssystem weiter nach oben. Sobald die Kletterschiene 18 so weit nach oben geklettert ist, dass ein weiteres Kletterschienen-Verlängerungsstück 20' am unteren freien Ende der Kletterschiene 18 montiert werden kann, wird das Kletterschienen-Verlängerungsstück 20' biegesteif mit der Kletterschiene 18 verbunden, indem es beispielsweise über Absteckbolzen an der Kletterschiene 18 befestigt wird.

Im Kletterzustand des Darstellungsabschnitts c) ist das schienengeführte Selbstkletterschalungssystem in den Kletterschuhen 26 und 34 über die Kletterschiene 18 gehalten und die Enden der Kletterschienen-Verlängerungsstücke 20, 20' befinden sich noch in den Kletterschuhen 24 und 36.

In der Darstellungsabschnitt d) ist der Klettervorgang weiter vorangeschritten und das schienengeführte Selbstkletterschalungssystem befindet sich in einer Position, in der ein dritter Betonierabschnitt erstellt werden kann. Die Kletterschiene 18 wird über die Kletterschuhe 34 und 36 gehalten, indem Klinken der Kletterschuhe 34, 36 Tragbolzen der Kletterschiene 18 untergreifen. Das erste Kletterschienen-Verlängerungsstück 20 kann nun von der Kletterschiene 18 abgenommen werden und auch das Kletterschienen-Verlängerungsstück 20' wird zur Führung bzw. zur Sicherung des schienengeführten Selbstkletterschalungssystems nicht mehr benötigt. Ebenfalls kann der Kletterzylinder 28 vom Kletterschuh 26 abgenommen werden. Der Kletterschuh 26 wird ebenfalls vom ersten Betonierabschnitt 40 abgeschraubt.

In der Darstellung e) ist nun die Innenschalung 13' an den Betonierabschnitt 42 herangefahren gezeigt, so dass ein dritter Betonierabschnitt über dem zweiten Betonierabschnitt 42 erstellt werden kann. Gleichzeitig ist es möglich, einen Deckenabschnitt 45 mittels einer Deckenschalung 53 und dabei eingesetzten Deckenstützen 54 zu betonieren. Es versteht sich, dass für die in der Figur 6 gezeigte Kletterabfolge gleichzeitig ebenfalls ein schienengeführtes Selbstkletterschalungssystem für die Außenschalung eingesetzt wird. Diese ist der Übersichtlichkeit halber nicht gezeigt.

Figur 7 zeigt eine Kletterabfolge in Seitenansicht in vier Abfolgen a) bis d), wie sie mit einer Arbeitsbühne 12 und einer Außenschalung durchgeführt wird. Das in Figur 7 gezeigte schienengeführte Selbstkletterschalungssystem kann zur Erstellung der Betonierabschnitte, wie sie in Figur 6 gezeigt sind, als Außenschalung eingesetzt werden.

Nachdem in der Darstellung a) der erste Betonierabschnitt 40 mit bekannten Wandschalungselementen betoniert wurde, wird das schienengeführte Selbstkletterschalungssystem über die Kletterschuhe 24 und 26 an dem ausgehärteten ersten Betonierabschnitt 40 befestigt. Mit der Außenschalung 13 wurde auch der zweite Betonierabschnitt 42 hergestellt. In der Figur 7 ist in der Darstellung a) die Außenschalung 13 schon vom ausgehärteten zweiten Betonierabschnitt 42 weg verfahren und die Kletterschuhe 34 und 36 sind schon an dem ausgehärteten zweiten Betonierabschnitt montiert. Das erste Kletterschienen-Verlängerungsstück 20 wurde biegesteif mit dem oberen freien Ende der Kletterschiene 18 verbunden und am unteren freien Ende der Kletterschiene 18 ist ein zweites Kletterschienen-Verlängerungsstück 22 noch gelenkig an der Kletterschiene 18 angelenkt gehalten. Das zweite Kletterschienen-Verlängerungsstück 22 trägt Teile einer Nachlaufbühne. Wird nun auf den Kletterschuh 26 ein Kletterzylinder 28 aufgesetzt und wird anschließend über den Kletterzylinder 28 der Klettervorgang eingeleitet, so verschiebt sich das gesamte schienengeführte Selbstkletterschalungssystem entlang der Betonierabschnitte 40, 42 nach oben und die Nachlaufbühne stellt sich selbsttätig der Schwerkraft folgend auf. Über die Arbeitsbühne 12 und die Nachlaufbühne 16 können alle Tätigkeiten im Bereich des schienengeführten Selbstkletterschalungssystems durchgeführt werden. In den Darstellungen c) und d) wird nun das schienengeführte Selbstkletterschalungssystem weiter nach oben verschoben, bis die Außenschalung 13 in eine Position für einen dritten Betonierabschnitt gebracht werden kann. Über die Arbeitsbühne 12 kann das erste Kletterschienen-Verlängerungsstück 20 abgenommen werden und über die Nachlaufbühne 16 kann bei Bedarf der Kletterschuh 24 bzw. der Kletterschuh 26 abgebaut werden, sofern es sich um teilbare Kletterschuhe handelt.

Bei einem schienengeführten Selbstkletterschalungssystem 10 im Baubereich werden Kletterschienen 18 in Kletterschuhen 24, 26, 34, 36 geführt, wobei die Kletterschienen in eine Gerüsteinheit integriert sind. Die Gerüsteinheit umfasst auch eine Arbeitsbühne 12 und eine Nachlaufbühne 16, die ebenfalls an den Kletterschienen 18 befestigt sind. Auf die freien Enden der Kletterschienen 18 können Kletterschienen-Verlängerungsstücke 20, 22 aufgesetzt und dort biegesteif befestigt werden. Die Kletterschienen-Verlängerungsstücke 20, 22 weisen eine kürzere Länge als die Kletterschienen 18 auf.

## Patentansprüche

1. Verfahren zum Erstellen von Betonierabschnitten (40, 42, 44) mit Hilfe eines schienengeführten Selbstkletterschalungssystems (10) mit zwei Kletterschienen (18), die in eine Gerüsteinheit integriert sind, umfassend die folgenden Schritte:
a) Befestigen von ersten unteren Kletterschuhen (24, 26, 34, 36) und von ersten oberen Kletterschuhen (24, 26, 34, 36) an einem ausgehärteten ersten Betonierabschnitt (40, 42, 44);
b) Verschiebbares Anordnen der Kletterschienen (18) in den ersten unteren und den ersten oberen Kletterschuhen (24, 26, 34, 36), wobei die Kletterschienen (18) eine Länge aufweisen, die jeweils im Wesentlichen der Höhe des ersten Betonierabschnitts (40, 42, 44) entspricht;
c) Herstellen eines zweiten Betonierabschnitts (40, 42, 44);
d) Verschieben der Kletterschienen (18) entlang des ersten Betonierabschnitts nach oben in den ersten unteren und den ersten oberen Kletterschuhen (24, 26, 34, 36);
e) Befestigen jeweils eines unteren Kletterschienen-Verlängerungsstücks (20, 20', 22) am unteren freien Ende der Kletterschienen (18), wobei die Kletterschienen-Verlängerungsstücke (20, 20', 22) eine kürzere Länge aufweisen, als die Kletterschienen (18); und
f) Weiteres Verschieben der Kletterschienen (18) nach oben, bis die unteren Kletterschienen-Verlängerungsstücke (20, 20', 22) in den ersten unteren Kletterschuhen (24, 26, 34, 36) angeordnet sind.

2. Verfahren nach Anspruch 1, umfassend die folgenden weiteren Schritte:
g) Befestigen von zweiten unteren Kletterschuhen (24, 26, 34, 36) und von zweiten oberen Kletterschuhen (20, 20', 22) an dem fertiggestellten zweiten Betonierabschnitt (40, 42, 44);
h) Biegesteifes Befestigen jeweils eines oberen Kletterschienen-Verlängerungsstücks (20, 20', 22) an den oberen freien Enden der Kletterschienen (18), wobei die oberen Kletterschienen-Verlängerungsstücke (20, 20', 22) eine kürzere Länge aufweisen, als die Kletterschiene(18); und
i) Verschieben der Kletterschienen (18) nach oben, bis die oberen Kletterschienen-Verlängerungsstücke (20, 20', 22) jeweils in den zweiten unteren Kletterschuhen (20, 20', 22) verschiebbar gehalten angeordnet sind.

3. Verfahren nach Anspruch 1oder 2, **dadurch gekennzeichnet, dass** die unteren Kletterschienen-Verlängerungsstücke (20, 20', 22) an den unteren freien Enden der Kletterschienen (18) schwenkbar befestigt werden, so dass die unteren Kletterschienen-Verlängerungsstücke (20, 20' 22) beim Ausführen des Schritts d) in ihre vertikale Ausrichtung verschwenkt werden, und wobei die unteren Kletterschienen-Verlängerungsstücke (20, 20', 22) vorzugsweise Teile einer Nachlaufbühne (16) tragen.

4. Verfahren nach einem der vorhergehenden Ansprüche, **dadurch gekennzeichnet, dass** die unteren Kletterschienen-Verlängerungsstücke (20, 20', 22) und/oder die oberen Kletterschienen-Verlängerungsstücke (20, 20', 22) jeweils mittels eines Absteckbolzens (50) an den Kletterschienen (18) befestigt werden.

5. Verfahren nach Anspruch 4, **dadurch gekennzeichnet, dass** die unteren Kletterschienen-Verlängerungsstücke (20, 20', 22) und/oder die oberen Kletterschienen-Verlängerungsstücke (20, 20', 22) mit jeweils zwei Absteckbolzen (50) an den Kletterschienen (18) befestigt werden.

6. Verfahren nach einem der vorhergehenden Ansprüche, **dadurch gekennzeichnet, dass** die Kletterschienen (18) wie auch die Kletterschienen-Verlängerungsstücke (20, 20', 22) aus zwei Profilschienen aufgebaut sind, die über Tragbolzen (32) voneinander beabstandet zusammengehalten sind, wobei zum Verschieben der Kletterschienen (18) in den Kletterschuhen (24, 26, 34, 36) ein Kletterzylinder (28) auf einen der Kletterschuhe (24, 26, 34, 36) aufgesetzt wird, der über eine Klinke, die am freien Ende des Kletterzylinders (28) ausgebildet ist, in die Tragbolzen (32) einer der Kletterschienen (18) bzw. eines der Kletterschienen-Verlängerungsstücke (20, 20', 22) greift.

## Claims

1. Method for creating concreting sections (40, 42, 44) by way of a rail-guided self-climbing formwork system (10) having two climbing rails (18) which are integrated into a scaffold unit, comprising the following steps:
a) fastening first, lower climbing shoes (24, 26, 34, 36) and first, upper climbing shoes (24, 26, 34, 36) to a hardened first concreting section (40, 42, 44)';
b) arranging the climbing rails (18) in sliding fashion in the first, lower and in the first, upper climbing shoes (24, 26, 34, 36), wherein the climbing rails (18) have a length which in each case substantially corresponds to the height of the first concreting section (40, 42, 44);
c) producing a second concreting section (40, 42, 44);
d) sliding the climbing rails (18) upward along the first concreting section into the first, lower and the first, upper climbing shoes (24, 26, 34, 36);
e) fastening in each case one lower climbing rail extension piece (20, 20', 22) to the lower free end of the climbing rails (18), wherein the climbing rail extension pieces (20, 20', 22) have a shorter length than the climbing rails (18); and
f) sliding the climbing rails (18) further upward until the lower climbing rail extension pieces (20, 20', 22) are arranged in the first, lower climbing shoes (24, 26, 34, 36).

2. Method according to Claim 1, comprising the following further steps:
g) fastening second, lower climbing shoes (24, 26, 34, 36) and second, upper climbing shoes (20, 20', 22) to the finished second concreting section (40, 42, 44);
h) fastening in each case one upper climbing rail extension piece (20, 20', 22) in flexurally rigid fashion to the upper free ends of the climbing rails (18), wherein the upper climbing rail extension pieces (20, 20', 22) have a shorter length than the climbing rail (18); and
i) sliding the climbing rails (18) upward until the upper climbing rail extension pieces (20, 20', 22) are arranged so as to be held sliding in the second, lower climbing shoes (20, 20', 22).

3. Method according to Claim 1 or 2, **characterized in that** the lower climbing rail extension pieces (20, 20', 22) are fastened pivotably to the lower free ends of the climbing rails (18) such that the lower climbing rail extension pieces (20, 20', 22) are pivoted into their vertical orientation during the execution of step d), and wherein the lower climbing rail extension pieces (20, 20', 22) preferably support portions of a finishing platform (16).

4. Method according to one of the preceding claims, **characterized in that** the lower climbing rail extension pieces (20, 20', 22) and/or the upper climbing rail extension pieces (20, 20', 22) are fastened to the climbing rails (18) in each case by way of a locking pin (50).

5. Method according to Claim 4, **characterized in that** the lower climbing rail extension pieces (20, 20', 22) and/or the upper climbing rail extension pieces (20, 20', 22) are fastened to the climbing rails (18) by way of in each case two locking pins (50).

6. Method according to one of the preceding claims, **characterized in that** both the climbing rails (18) and the climbing rail extension pieces (20, 20', 22) are constructed from two profile rails which are held together, so as to be spaced apart from one another, by way of supporting bolts (32), wherein, in order to slide the climbing rails (18) into the climbing shoes (24, 26, 34, 36), a climbing cylinder (28) is mounted onto one of the climbing shoes (24, 26, 34, 36), which climbing cylinder engages by way of a pawl, which is formed on the free end of the climbing cylinder (28), on the supporting bolts (32) of one of the climbing rails (18) or of one of the climbing rail extension pieces (20, 20', 22).

## Revendications

1. Procédé de façonnage de sections bétonnées (40, 42, 44), à l'aide d'un système de coffrage autogrimpant (10) guidé par rails et muni de deux rails d'escalade (18) intégrés dans une unité d'échafaudage, incluant les étapes suivantes :
a) fixation de premiers patins d'escalade (24, 26, 34, 36) inférieurs, et de premiers patins d'escalade (24, 26, 34, 36) supérieurs, à une première section bétonnée (40, 42, 44) durcie ;
b) implantation coulissante des rails d'escalade (18) dans lesdits premiers patins d'escalade (24, 26, 34, 36) inférieurs et supérieurs, lesdits rails d'escalade (18) présentant une longueur qui correspond respectivement, pour l'essentiel, à la hauteur de ladite première section bétonnée (40, 42, 44) ;
c) façonnage d'une seconde section bétonnée (40, 42, 44) ;
d) coulissement vers le haut imprimé auxdits rails d'escalade (18), le long de ladite première section bétonnée, jusque dans lesdits premiers patins d'escalade (24, 26, 34, 36) inférieurs et supérieurs ;
e) fixation respective d'une pièce inférieure (20, 20', 22) de prolongement des rails d'escalade à l'extrémité inférieure libre desdits rails d'escalade (18), les pièces de prolongement (20, 20', 22) des rails d'escalade présentant une longueur moindre que celle desdits rails d'escalade (18) ; et
f) poursuite du coulissement vers le haut imprimé aux rails d'escalade (18), jusqu'à ce que lesdites pièces inférieures (20, 20', 22) de prolongement desdits rails d'escalade soient logées dans les premiers patins d'escalade (24, 26, 34, 36) inférieurs.

2. Procédé selon la revendication 1, incluant les étapes supplémentaires suivantes :
g) fixation de seconds patins d'escalade (24, 26, 34, 36) inférieurs, et de seconds patins d'escalade (24, 26, 34, 36) supérieurs, à la seconde section bétonnée (40, 42, 44) dont le façonnage est achevé ;
h) fixation avec rigidité à la flexion, aux extrémités supérieures libres des rails d'escalade (18), d'une pièce supérieure respective (20, 20', 22) de prolongement desdits rails d'escalade, les pièces supérieures (20, 20', 22) de prolongement des rails d'escalade présentant une longueur moindre que celle desdits rails d'escalade (18) ; et
i) coulissement vers le haut imprimé aux rails d'escalade (18), jusqu'à ce que lesdites pièces supérieures (20, 20', 22) de prolongement desdits rails d'escalade soient respectivement maintenues logées dans les seconds patins d'escalade (24, 26, 34, 36) inférieurs, avec faculté de coulissement.

3. Procédé selon la revendication 1 ou 2, **caractérisé par le fait que** les pièces inférieures (20, 20', 22) de prolongement des rails d'escalade sont fixées de manière pivotante aux extrémités inférieures libres desdits rails d'escalade (18), de façon telle que, lors de l'exécution de l'étape d), lesdites pièces inférieures (20, 20', 22) de prolongement desdits rails d'escalade soient amenées, par pivotement, à leur orientation verticale, lesdites pièces inférieures (20, 20', 22) de prolongement desdits rails d'escalade portant alors, de préférence, des parties d'une plate-forme secondaire (16).

4. Procédé selon l'une des revendications précédentes, **caractérisé par le fait que** les pièces inférieures (20, 20', 22) de prolongement des rails d'escalade, et/ou les pièces supérieures (20, 20', 22) de prolongement desdits rails d'escalade, sont respectivement fixées auxdits rails d'escalade (18) au moyen d'une goupille enfichable (50).

5. Procédé selon la revendication 4, **caractérisé par le fait que** les pièces inférieures (20, 20', 22) de prolongement des rails d'escalade, et/ou les pièces supérieures (20, 20', 22) de prolongement desdits rails d'escalade, sont respectivement fixées auxdits rails d'escalade (18) à l'aide de deux goupilles enfichables (50).

6. Procédé selon l'une des revendications précédentes, **caractérisé par le fait que** les rails d'escalade (18), de même que les pièces (20, 20', 22) de prolongement desdits rails d'escalade, sont composés de deux rails profilés dont la cohésion, avec espacement mutuel, est assurée par l'intermédiaire de tenons de support (32), sachant qu'un coulissement imprimé auxdits rails d'escalade (18) dans les patins d'escalade (24, 26, 34, 36) implique la mise en place, sur l'un desdits patins d'escalade (24, 26, 34, 36), d'un vérin d'escalade (28) qui, par l'intermédiaire d'un cliquet ménagé à l'extrémité libre dudit vérin d'escalade (28), pénètre dans les tenons respectifs de support (32) de l'un desdits rails d'escalade (18) ou de l'une desdites pièces (20, 20', 22) de prolongement desdits rails d'escalade.
